# EUROPÄISCHE PATENTSCHRIFT

(11) **EP 0 078 874 B1**
(45) Veröffentlichungstag und Bekanntmachung des Hinweises auf die Patenterteilung: **18.12.1985**
(21) Anmeldenummer: 82103326.3
(22) Anmeldetag: 20.04.1982
(51) Int. Cl.: B66B 11/04, B66D 5/02

(54) **Winde für einen Personen- oder Lastenaufzug**
Hoist for a passenger or goods elevator
Treuil pour ascenseur ou monte-charge

(30) Priorität: 27.10.1981 IT 2468481
(43) Veröffentlichungstag der Anmeldung: 18.05.1983
(73) Patentinhaber: SICOR S.p.A., I-38068 Rovereto/Trento (IT)
(72) Erfinder: Frasca, Giovanni, I-20142 Mailand (IT)
(74) Vertreter: Kirschner, Klaus Dieter, Dipl.-Phys.

## Beschreibung

Die Erfindung betrifft eine Winde für einen Personen- oder Lastenaufzug mit einer Bremsvorrichtung und einem Gehäuse für das Untersetzungsgetriebe, in welchem eine Schnecke und ein damit kämmendes Schneckenrad gelagert sind, wobei die Schnekkenwelle aus dem Gehäuse zum Zwecke der Befestigung des Rotors eines Elektromotors, dessen Stator an das Getriebegehäuse angeflanscht ist, sowie eines Kühlflügelrades und einer Bremstrommel herausragt, gegen deren Mantelfläche die durch einen Elektromagneten betätigten Bremsbacken der Bremsvorrichtung anlegbar sind.

Es ist bekannt, dass der Fahrkorb eines Personen-oder Lastenaufzuges durch eine Winde betätigt wird, die meist am oberen Ende des Aufzugschachtes angeordnet ist und im wesentlichen aus einem Untersetzungsgetriebe mit Schnecke und Schneckenrad besteht. Die Schnecke und das Schneckenrad sind in einem mit Öl gefüllten Getriebegehäuse gelagert. Die langsam laufende Schneckenradwelle des Getriebes ist mit einer Seilscheibe oder Treibscheibe verbunden, über welche die den Fahrkorb tragenden Seile laufen, während die schnell laufende Schneckenwelle fast immer mit einem als Drehstrommotor ausgebildeten Elektromotor in einer Antriebsverbindung steht. Die Winde ist ferner mit einer Bremsvorrichtung ausgestattet, die in der Regel zwei mit Bremsbelagwerkstoffen versehene Bremsbacken aufweist, welche mit Hilfe von Elektromagneten entgegen Federkräften in der Öffnungsstellung gehalten werden, so dass die Bremse automatisch beim Stromausfall anspricht und den Aufzug anhält.

Aus der FR-A-2 297 803 ist bereits eine Winde für einen Personen- oder Lastenaufzug der eingangs genannten Art bekannt, bei der auf der aus dem Getriebsgehäuse vorstehenden Schneckenwelle ein Kühlflügelrad und die Bremstrommel befestigt sind. Bei dieser bekannten Winde ist der Elektromotor sowie die Bremsvorrichtung als eine Baueinheit ausgeführt, welche an der Stirnseite des Getriebegehäuses angeflanscht ist. Dabei dient das Motorgehäuse als Bremsbackenträger, wobei jede Bremsbacke um einen Stift verschwenkbar ist, der am Motorgehäuse befestigt ist, und der Elektromagnet zur Betätigung der Bremsbacken ebenfalls auf dem Gehäuse des Elektromotors festgelegt ist. Die Bremsbacken wirken auf den Mantel einer zylindrischen Trommel des Kühlflügelrades, welches auf dem freien Ende der Schneckenwelle unmittelbar gelagert ist. Bei der schnellen Drehbewegung der Schneckenwelle wird ein Zwangsluftstrom erzeugt, der durch den Elektromotor verläuft und an dessen freiem Ende radial nach aussen austritt.

Die bekannte Winde weist mehrere Nachteile auf. So ist z.B. der Hersteller von Aufzugswinden daran gebunden, Elektromotor und Bremsvorrichtung von einem und dem gleichen Hersteller zu beziehen, da beide Vorrichtungen nur als Baueinheit bezogen werden können und konstruktiv aufeinander abgestimmt sind. Dadurch ist der Wettbewerb erheblich eingeschränkt. Die in einer bestimmten Weise vorgeschriebene Flanschverbindung zwischen dem Elektromotor und dem Getriebegehäuse legt gleichzeitig die Lage der Bremsvorrichtung fest, da diese als Baueinheit mit dem Elektromotor konstruktiv verbunden ist. Dies hat den Nachteil zur Folge, dass ein grösserer Platzbedarf beansprucht wird, so dass das Getriebe unter Umständen bei beengten Platzverhältnissen nicht einsetzbar oder nur mit erheblichem Aufwand montierbar ist. Schliesslich ist die Art der Luftführung wegen des am freien Ende des Elektromotors in radialer Richtung austretenden Luftstromes nicht besonders effektiv, so dass mit grossen Schaufelquerschnitten gearbeitet werden muss.

Der Erfindung liegt die Aufgabe zugrunde, eine Winde der eingangs genannten Art zu verbessern derart, dass die Windenkonstruktion vereinfacht und billiger wird, einen geringeren Wartungsaufwand erfordert und leichter selbst unter kleinen Platzverhältnissen zu montieren ist. Gleichzeitig soll die Effektivität der Zwangsbelüftung verbessert werden.

Diese Aufgabe wird durch die im Kennzeichen des Anspruchs 1 genannten Merkmale gelöst. Weitere vorteilhafte Ausgestaltungen ergeben sich aus den Merkmalen der Unteransprüche.

Bei der erfindungsgemässen Winde werden der als Antrieb dienende Drehstrommotor und die Bremsvorrichtung voneinander als getrennte Bauteile ausgeführt. Während der Drehstrommotor in an sich bekannter Weise an die Stirnseite des Getriebegehäuses angeflanscht ist, wird die gesamte Bremsvorrichtung von einem Deckel getragen, der auf die freie Stirnseite des Motorgehäuses aufgeflanscht ist. Der Deckel läst sich dabei in einer beliebigen Winkelstellung gegenüber dem Motorgehäuse verdrehen und montieren, so dass die Platzverhältnisse in dem am oberen Ende des Fahrstuhlschachtes angeordneten Raum optimal ausgenutzt werden können und damit die Montage erheblich erleichtert wird. Bei der erfindungsgemässen Winde kann die gesamte Bremsvorrichtung auf dem Deckel vormontiert werden und als Baueinheit von einer von der Motorfirma unabhängigen Firma hergestellt werden, so dass der Wettbewerb geöffnet wird. Die Wartungsarbeiten werden wesentlich erleichtert, da die gesamte Bremsvorrichtung durch Lösen des Deckelflansches vom Motorgehäuse entfernt werden kann um gewartet oder repariert zu werden. Gleichzeitig wird der Motor zugänglich. Der Deckel besitzt einen zentral angeordneten Lagerflansch, welcher zur Aufnahme eines Hilfslagers für das Schneckenwellenende dient, so dass die Schneckenwelle dreifach gelagert ist. Das Hilfslager befindet sich in unmittelbarer Nähe der Bremstrommel, die auf dem konischen Schneckenwellenende festgelegt ist, so dass eine nahezu schwingungsfreie Lagerung des Wellenendes auch während des Bremsbetriebes, bei welchem sich die am Deckel gelagerten Bremsbacken gegen den Trommelmantel anlegen, gewährleistet ist.

Im Boden des trommelförmig ausgebildeten Deckels befinden sich Durchbrüche, deren Zweck nachfolgend noch erklärt werden soll. In dem von der Bremstrommel und dem Deckel umschriebenen Raum befindet sich das Kühlflügelrad, welches auf der Nabe der Bremstrommel fixiert ist. Bei der schnellen Drehbewegung der Schneckenwelle bewirkt das Kühlflügelrad eine Zwangsbelüftung des Elektromotors und des Getriebegehäuses, indem die Luft durch Schlitze im Bereich des Flansches zwischen Getriebe und Elektromotor eintritt, durch den Rotor und die Durchbrüche im Deckel hindurchgesaugt wird und anschliessend im spitzen Winkel zur äusseren Mantelfläche des Deckels wieder zum Getriebegehäuse geleitet wird, um dieses zu umströmen. Durch diese Luftführung, bei der der austretende Luftstrom zum Gehäuse zurückgeleitet wird und die Aussenfläche des Gehäuses umströmt, wird die Effektivität der Kühlung erheblich verbessert.

Somit ist die erfindungsgemässe Konstruktion ausserordentlich wartungsfreundlich, da das Bremsaggregat auf einem von dem Drehstrommotor unabhängigen Deckel getragen wird. Dieser Deckel lässt sich in einem beliebigen Winkel zum Motorgehäuse anordnen, so dass die Platzverhältnisse optimal ausgenutzt werden können und die Montage erleichtert wird. Da Motor und Bremsvorrichtung konstruktiv voneinander unabhängige Baugruppen darstellen, ist der Windenhersteller nicht mehr an einen und denselben Motorhersteller gebunden, sondern die Bremsvorrichtungen können mit beliebigen Motoren kombiniert werden. Dadurch wird der Wettbewerb geöffnet. Die Bremsvorrichtung kann vormontiert werden, so dass die Montagearbeiten unter beengten Raumverhältnissen im Maschinenraum des Aufzugschachtes reduziert werden.

Weitere Merkmale, Einzelheiten und Vorteile der Erfindung ergeben sich aus der nachfolgenden Beschreibung eines bevorzugten Ausführungsbeispiels anhand der Zeichnung.

In der einzigen Abbildung ist die erfindungsgemässe Winde mit dem Bezugszeichen 1 bezeichnet. Die Winde 1 umfasst eine Schnecke 2 und ein damit kämmendes Schneckenrad 3, wobei Schnecke und Schneckenrad in einem ölgefüllten Getriebegehäuse 4 angeordnet sind. Es ist insbesondere zu erkennen, dass die Schnecke 2 an der schnell laufenden Welle 5 des Untersetzungsgetriebes befestigt ist, welche ihrerseits mit dem vorderen Ende 6 in der vorderen Wand des Getriebegehäuses 4 mittels eines Lagers 7 und in der hinteren Wand 8 mittels eines Lagers 9 mit Sicherung 10 aufgenommen wird.

Das Gehäuse des Drehstrommotors 12 ist mit Flanschen versehen, wobei der in bezug auf die Figur rechte Flansch 13 zur Befestigung am Getriebegehäuse 4 dient, während der linke Flansch 14 mit dem Flansch 15 des Deckels 16 verbunden sein kann. Der Flansch 15 des Deckels 16 ist rotationssymmetrisch ausgebildet, so dass die gesamte Bremsvorrichtung 17 gegenüber dem Gehäuse des Drehstrommotors 12 in einer beliebigen Winkelstellung montierbar ist und dadurch die Platzverhältnisse optimal ausgenutzt werden können.

Der Deckel 16 ist trommelförmig ausgebildet und besitzt einen zentralen Lagerflansch 18, der zur Aufnahme eines Hilfslagers 19 dient. Im Deckelboden befinden sich Durchbrüche 20, deren Zweck später noch erklärt wird.

Bei der gezeigten Montagestellung weist der Deckel 16 an seinem oberen Ende Lageraugen 21 auf, in denen jeweils mittels eines Lagerbolzens 22 jeweils eine Bremsbacke 23 schwenkbar gelagert ist. Es ist in der Zeichnung nur eine Bremsbacke dargestellt. Die beiden Bremsbacken werden in an sich bekannter Weise durch Federkräfte zusammengezogen, so dass sich ihre Bremsbeläge gegen den Mantel der Bremstrommel 24 anlegen, wenn der Elektromagnet 25 stromlos ist.

Die Bremstrommel 24 ist mit ihrer Nabe 26 auf dem konischen Ende der Schneckenwelle 5 festgelegt. Auf der Nabe ist das Kühlflügelrad 27 festgelegt. Bei einer schnellen Drehung der Schneckenwelle 5 wird ein Zwangsluftstrom in Richtung der Pfeile 28 erzeugt, wobei die Luft durch Gehäuseschlitze 29 in das Getriebegehäuse 4 eintritt und in Richtung der Pfeile den Rotor 11 des Drehstrommotors 12 durchströmt, dann durch die Durchbrüche 20 des Deckels zum Kühlflügelrad 27 und von dort zur Aussenseite des Deckels 16 strömt. Die Luft wird daher zum Gehäuse zurückgeleitet und umströmt die Aussenfläche des Gehäuses, so dass die Effektivität der Kühlung verbessert wird. Unter Umständen können die Flügel des Kühlflügelrades 27 verlängert sein, so dass sie etwas über den Mantel der Bremstrommel 24 hinausragen. Die Wirkung der zum Gehäuse zurückströmenden Luft wird dadurch noch verbessert.

## Patentansprüche

1. Winde für einen Personen- oder Lastenaufzug, mit einer Bremsvorrichtung (17) und einem Gehäuse (4) für das Untersetzungsgetriebe, in welchem eine Schnecke (2) und ein damit kämmendes Schneckenrad (3) gelagert sind, wobei die Schneckenwelle (5) aus dem Gehäuse zum Zwecke der Befestigung des Rotors (11) eines Elektromotors (12), dessen Stator an das Getriebegehäuse angeflanscht ist, sowie eines Kühlflügelrades (27) und einer Bremstrommel (24) herausragt, gegen deren Mantelfläche die durch einen Elektromagneten (25) betätigten Bremsbakken (23) der Bremsvorrichtung anlegbar sind, dadurch gekennzeichnet, dass an das freie Ende (14) des Elektromotors (12) ein Gehäusedeckel (16) angeflanscht ist, welcher die Bremsbacken (23) sowie den für deren Betätigung dienenden Elektromagneten (25) trägt, und dass auf dem aus dem Deckel (16) herausragenden Schneckenwellenende (5) das Kühlflügelrad (27) und die Bremstrommel (24) gelagert sind.

2. Winde nach Anspruch 1, dadurch gekennzeichnet, dass der Deckel (16) Durchbrüche (20) für eine durch das Kühlflügelrad (27) erzeugte Luftströmung (28) aufweist.

3. Winde nach Anspruch 2, dadurch gekennzeichnet, dass der Deckel (16) trommelartig ausgestaltet ist und dass die Durchbrüche (20) im Trommelboden angeordnet sind, derart, dass eine vom Kühlflügelrad (27) axial durch den Elektromotor (12) angesaugte Luftmenge (28) im spitzen Winkel zum Trommelmantel abgeströmt wird.

4. Winde nach einem der Ansprüche 1 bis 3, dadurch gekennzeichnet, dass der Deckel (16) einen rotationssymmetrischen Anschlussflansch (15) aufweist, mit welchem er am Motorgehäuse (12) befestigbar ist.

5. Winde nach einem der Ansprüche 1 bis 4, dadurch gekennzeichnet, dass der Deckel (16) einen zentral angeordneten Lagerflansch (18) zur Aufnahme eines Hilfslagers (19) für das Schneckenwellenende aufweist.

6. Winde nach einem der Ansprüche 1 bis 4, dadurch gekennzeichnet, dass der Deckel (16) Lageraugen (21) aufweist, in denen die Bremsbacken (23) mittels Lagerbolzen (22) gelagert sind.

7. Winde nach einem der Ansprüche 1 bis 3, dadurch gekennzeichnet, dass das Kühlflügelrad (27) auf der Nabe (26) der Bremstrommel (24) gelagert und an dieser festgelegt ist.

## Claims

1. A winch for a passenger or freight elevator comprising a braking device (17) and a housing (4) for the step-down gear system which accommodates a worm (2) and a worm gear (3i meshing with said worm, with the worm shaft (5) protruding from said housing in order to fasten the rotor (11) of an electric motor (12), whose stator is flanged to the gearbox, as well as a cooling fan (27) and a brake drum (24), against whose outer surface the brake shoes (23) of the braking device, which are actuated by an electromagnet (25), can be applied, characterized in that a housing lid (16) is flanged to the free end (14) of the electric motor (12), with the brake shoes (23) as well as the electromagnet (25) actuating said brake shoes being mounted on said housing lid, and that on the end of the worm shaft (5) protruding from said lid (16) the cooling fan and the brake drum (24) are mounted.

2. The winch in accordance with claim 1, characterized in that the lid (16) is provided with through-holes (20) for an air flow generated by the cooling fan (27).

3. The winch in accordance with claim 2, characterized in that the lid (16) has a drum-like design, and that the through-holes (20) are arranged in the floor of the drum in such a way that an amount of air (28) axially sucked in by the cooling fan (27) through the electric motor (12) is released at an acute angle with respect to the shell of the drum.

4. The winch in accordance with one of claims 1 to 3, characterized in that the lid (16) is provided with a dynamically balanced connecting flange (15) by means of which it can be attached to the motor housing (12).

5. The winch in accordance with one of claims 1 to 4, characterized in thatthe lid (16) is provided with a centrally disposed bearing flange (18) for accommodating an auxiliary bearing (19) for the end of the worm shaft.

6. The winch in accordance with one of claims 1 to 4, characterized in that the lid (16) is provided with bearing lugs (21) accommodating the brake shoes (23) by means of bearing pins (22).

7. The winch in accordance with one of claims 1 to 3, characterized in that the cooling fan (27) is mounted on the hub (26) of the brake drum (24) and is attached to said hub.

## Revendications

1. Treuil pour ascenseur ou monte-charge, comportant un dispositif de freinage (17) et un carter (4) pour le réducteur, dans lequel sont logées une vis (2) et une roue tangente (3) en prise avec celle-ci, l'arbre (5) de la vis faisant saillie à l'extérieur du carter pour pouvoir être accouplé au rotor (11) d'un moteur électrique (12) dont le stator est bridé sur ledit carter, ainsi qu'à une roue à ailettes de refroidissement (27) et à un tambour de frein (24) contre la surface latéral duquel peuvent être appliquées, sous l'action d'elec- tro-aimants (25), les mâchoires de frein (23) du dispositif de freinage, caractérisé en ce qu'à l'extrémité libre (14) du moteur électrique (12) est bridé un couvercle de carter (16) qui porte les mâchoires de frein (23) ainsi que les électro-aimants (25) servant à leur actionnement, et en ce que sur l'extrémité de l'arbre (5) de la vis, qui fait saillie à l'extérieur du couvercle (16), sont montés la roue à ailettes de refroidissement (27) et le tambour de frein (24).

2. Treuil selon la revendication 1, caractérisé en ce que le couvercle (16) comporte des passages (20) pour le courant d'air (28) engendré par la roue à ailettes de refroidissement (27).

3. Treuil selon la revendication 2, caractérisé en ce que le couvercle (16) a la forme d'un tambour et en ce que les passages (20) sont disposés dans le fond du tambour de telle sorte qu'une quantité d'air (28) aspirées, par la roue à ailettes de refroidissement (27), axialement au travers du moteur électrique (12), soit déviée, sous un angle aigu, vers la surface du tambour.

4. Treuil selon l'une quelconque des revendications 1 à 3, caractérisé en ce que le couvercle (16) comporte une bride de liaison (15) à symétrie de rotation, par laquelle il peut être fixé sur le boîtier du moteur (12).

5. Treuil selon l'une quelconque des revendications 1 à 4, caractérisé en ce que le couvercle (16) comporte une bride de positionnement centrale (18) pour la réception d'un palier auxiliaire (19) de l'extrémité de l'arbre de vis.

6. Treuil selon l'une quelconque des revendications 1 à 4, caractérisé en ce que le couvercle (16) comporte des oeillets de positionnement (21) dans lesquels reposent, par des boulons d'appui (22), les mâchoires de frein (23).

7. Treuil selon l'une quelconque des revendications 1 à 3, caractérisé en ce que la roue à ailettes de refroidissement (27) repose et est fixée sur le moyeu (26) du tambour de frein (24).
